# EUROPÄISCHE PATENTSCHRIFT

(11) **EP 1 904 694 B1**
(45) Veröffentlichungstag und Bekanntmachung des Hinweises auf die Patenterteilung: **01.04.2015**
(21) Anmeldenummer: 06753733.2
(22) Anmeldetag: 19.05.2006
(51) Int. Cl.: E04B 2/88, E06B 1/38, E06B 3/54

(54) **Standardisiertes Druckstabsystem für eine verspannte Fassadenkonstruktion**
Standardized compression bar system for a braced front construction
Systeme standardisé de barres comprimées pour la construction d'une façade haubanée

(30) Priorität: 09.07.2005 DE 102005032169
(43) Veröffentlichungstag der Anmeldung: 02.04.2008
(73) Patentinhaber: Dorma GmbH + Co. KG, 58256 Ennepetal (DE)
(72) Erfinder: SCHULTE, Dirk, 33014 Bad Driburg (DE)
(86) Internationale Anmeldenummer: PCT/EP2006/004752
(87) Internationale Veröffentlichungsnummer: WO 2007/006363

(56) Entgegenhaltungen:
- EP-A2- 1 020 574
- EP-A2- 1 291 473
- US-A- 5 787 662
- US-A1- 2005 126 090

## Beschreibung

Die Erfindung betrifft ein Druckstabsystem für eine verspannte Fassadenkonstruktion, wobei das Druckstabsystem einen Druckstab sowie an dem Druckstab angeordnete Anschlusselemente für Zugglieder u. dgl. aufweist.

Eine verspannte oder auch hinterspannte Fassadenkonstruktion besteht aus den Bauteilen Druckstabsystem, Zugglied (Seil) und entsprechenden Bauwerksverbindungen, wie Anschlusskonsolen, Dübeln usw. Diese Bauteile stellen ein statisches System dar, welches alle auf die Fassade einwirkenden äußeren Kräfte, wie z. B. Wind, in die Einzelkomponenten Zug und Druck zerlegt und diese dann sicher in das Bauwerk einleitet. Für die jeweilige Zuordnung bzw. Aufnahme der Einzelkomponenten Zug und Druck werden die Bauelemente Zugglied und Druckstabsystem verwendet, die in geeigneter Art und Weise miteinander verbunden werden, um eine in sich tragende Fassadenverkleidung zu schaffen. Das Druckstabsystem besteht aus einem Druckstab und weiteren Anschlusselementen zum Anschluss von Zuggliedern und weiteren Halteelementen, z. B. zum Anschluss an das Bauwerk. Für die herkömmliche Anwendung dieser Druckstabsysteme wird projekt- bzw. konstruktionsindividuell ein monolithisches Bauteil gefertigt, bei dem die verschiedenen Anschlusselemente für die Zugglieder und die weiteren Halteelemente direkt an den individuell auf Länge geschnittenen Stab angebracht, z. B. angeschweißt werden. Diese Ausführung ist jedoch unwirtschaftlich und unflexibel, da jedes Mal ein Unikat für die jeweilig individuelle Anwendung unter hohem Fertigungsaufwand und unter einer genauen Einhaltung von vorgegebenen Maßangaben hergestellt werden muss.

In der EP 1020574 A2 wird der Knoten eines Fachwerkes beschrieben, bei dem alle Öffnungen durch Kappen abgedeckt werden, so dass eine geschlossene Oberfläche erzeugt wird. Zwar wird bei diesem System mit standardisierten Bauteilen gearbeitet, diese sind aber sehr komplex in der Herstellung. So sind insbesondere die Zugelemente und der Druckstab in der Herstellung komplizierte und teure Stangenbauteile, die nur auf diesen Knoten hin konstruiert wurden und nur in Verbindung damit verwendet werden können.

Die US 2005/0126090 beschreibt ebenfalls ein Druckstabsystem für eine Fensterfassade, bei dem nur miteinander korrespondierende Bauteile verwendet werden können. So muss der Druckstab eine konkave Stirnfläche aufweisen, um seine Kraft auf den Knoten weitergeben zu können.

Die Aufgabe der vorliegenden Erfindung besteht deshalb darin, die vorstehend genannten Nachteile zu beseitigen und ein Druckstabsystem bereitzustellen, welches mit einem geringeren Aufwand herstellbar ist.

Die Lösung dieser Aufgabe erfolgt durch die Merkmale des Anspruches 1.

Erfindungsgemäß wird das Druckstabsystem für eine verspannte Fassadenkonstruktion verwendet, wobei das Druckstabsystem einen Druckstab sowie an dem Druckstab angeordnete Anschlusselemente für Zugglieder u. dgl. aufweist, und dass jedes Anschlusselement als vorgefertigtes Einzelteil ausgebildet ist, welches mit dem Druckstab verbindbar sind.

Infolge der erfindungsgemäßen Ausgestaltung können die Anschlusselemente in Großserien vorgefertigt werden. Dies reduziert die Stückkosten für die Anschlusselemente. Vor Ort brauchen diese Anschlusselemente dann nur noch mit den Druckstäben verbunden zu werden. Dies vereinfacht den Montageaufwand. Die Druckstäbe können als Meterware angeliefert und direkt auf der Baustelle auf die erforderlichen Längen zugeschnitten werden. Dies verringert auch den logistischen Aufwand.

Die Unteransprüche haben vorteilhafte Weiterbildungen der Erfindung zum Inhalt.

Besonders einfach gestaltet sich die Verbindung von Druckstab und Anschlusselement, da diese über eine lösbare Verbindung erfolgt. Eine solche Verbindung kann auf der Baustelle mit einfachen Mitteln hergestellt werden. Damit der Druckstab sicher an dem Bauwerk befestigt werden kann, weist das am vorderen Ende anbringbare Anschlusselement ein Befestigungselement zur Befestigung an dem Bauwerk auf. Besonders einfach gestaltet sich die Verbindung von Druckstab und Anschlusselement, da der Druckstab und die Anschlusselemente über eine den Druckstab und die Anschlusselemente durchgreifende Verbindungsstange miteinander verschraubbar sind. Eine solche Verbindung ist nicht nur leicht und einfach herstellbar, sie gewährleistet auch eine insgesamt wartungsfreundliche Konstruktion. Dabei weist jedes Anschlusselement einen hohlen topfförmigen Grundkörper auf, in dessen Boden eine Durchgangsöffnung zum Durchtritt der Verbindungsstange vorgesehen ist. Ein solches Anschlusselement ist besonders einfach herzustellen und zu handhaben. Der topfförmige Grundkörper weist eine Umfangswand auf, die an ihrer Innenseite mit einem Gewinde versehen ist, in der der Grundkörper individuell einsetzbar und an unterschiedliche Gegebenheiten anpassbar ist. Um eine sichere Lagerung des Druckstabes an dem Anschlusselement und auch eine gute Krafteinleitung in das Anschlusselement zu gewährleisten, weist der topfförmige Grundkörper im Bereich seines Bodens einen abgesetzten Ansatz auf, auf den der Druckstab aufsteckbar ist. Somit kann sich der Druckstab lagesicher an dem Anschlusselement abstützten, wodurch gleichzeitig eine gute Kraftübertragung sichergestellt ist.

Nach einer bevorzugten Ausgestaltung ist je ein Anschlusselement am vorderen und am hinteren Ende des Druckstabes anbringbar. Dies deckt einen Großteil alle Anwendungsfälle ab, da die Zugglieder in aller Regel jeweils an den beiden Enden des Druckstabes angeschlossen werden müssen.

Das am hinteren Ende anbringbare Anschlusselement ist vorteilhafterweise mit einer Verschlusskappe abdeckbar, um eine auch in optischer Hinsicht geschlossene Fassade zu erreichen.

Um auch in einer zwischen den Enden des Druckstabes gelegenen Ebene eine weitere Ebene aus Zuggliedern anbringen zu können, ist nach einer bevorzugten Ausgestaltung zwischen den an den beiden Enden des Druckstabes anbringbaren Anschlusselementen ein weiteres Anschlusselement in den Druckstab einsetzbar.

Besonders einfach gestaltet sich die Anbringung der Zugglieder an dem Anschlusselement, wenn nach einer vorteilhaften Ausgestaltung jedes Anschlusselement mit Anschlussaugen für die Zugglieder versehen ist.

Damit alle in der Praxis vorkommenden Anschlussvarianten für die Zugglieder realisiert werden können, sind vier verschieden ausgebildete Anschlusselemente vorgesehen. Gemäß Variante 1 sind zwei Anschlussaugen vorgesehen, die sich einachsig gegenüberliegen. Gemäß Variante 2 sind vier Anschlussaugen vorgesehen, die sich zweiachsig kreuzweise gegenüberliegen. Gemäß Variante 3 sind vier Anschlussaugen vorgesehen, die sich paarweise einachsig gegenüberliegen. Gemäß Variante 4 sind sechs Anschlussaugen vorgesehen, die sich kreuzweise zweiachsig gegenüberliegen. Alle real in der Praxis zur Anwendung kommenden Zuggliedanschlusskombinationen können somit mit nur vier verschiedenen Anschlusselementen abgedeckt werden.

Je nach Bedarf kann in das Gewinde ein Adapterelement zum Aufsetzten des weiteren Druckstabes, das Befestigungselement zur Befestigung des Druckstabsystems an der Fassade oder die Verschlusskappe einschraubbar sein. Somit kann der gleiche Grundkörper für ganz unterschiedliche Zwecke zum Einsatz kommen.

Im Bereich des Ansatzes ist eine Ringnut zur Aufnahme eines O-Ringes vorgesehen, um einerseits eine spielfreie Lagerung des Druckstabes an dem Anschlusselement zu erreichen und um anderseits das Eindringen von Feuchtigkeit in den Druckstab zu verhindern.

Weitere Einzelheiten, Merkmale und Vorteile der Erfindung ergeben sich aus nachfolgender Beschreibung bevorzugter Ausführungsbeispiele.

Es zeigen:
- Figur 1:: eine schematische Skizze einer verspannten Fassadenkonstruktion,
- Figur 2:: einen Schnitt durch die verspannte Fassadenkonstruktion entlang der Linie A-A in Figur 1,
- Figur 3a bis 3d:: verschiedene Varianten von Druckstabsystemen,
- Figur 4a bis 4b:: Schnitte durch zwei Ausführungsvarianten der Anschlusselemente, und
- Figur 5a bis 5c:: Detailansichten des gleichen Anschlusselementes bei unterschiedlichen Einsatzzwecken.

In den Figuren 1 und 2 ist eine herkömmliche verspannte Fassadenkonstruktion 1 gezeigt. Diese Fassadenkonstruktion 1 kann z. B. aus Glasplatten bestehen, die vor das eigentliche Bauwerk gehängt sind. Um die auf die Fassadenkonstruktion 1 einwirkenden Belastungen aus Eigengewicht, Wind usw. sicher abzutragen, ist hinter der eigentlichen Glasfassade eine aus Druckstabsystemen und Zuggliedern bestehende Konstruktion vorgesehen, welche die Kräfte in das Bauwerk ableitet.

In den Figuren 3a bis 3d sind verschiedene Varianten von Druckstabsystemen dargestellt, welche in der Praxis vorkommen können. Figur 3a zeigt ein Druckstabsystem, mit einem Druckstab 2 und je einem auf die beiden Enden des Druckstabes 2 aufgesetzten Anschlusselement 3. Alle Anschlusselemente 3 sind als vorgefertigtes Einzelteil ausgebildet und ermöglichen so ein baukastenartiges Zusammensetzten von Anschlusselementen 3 und Druckstäben 2 zu der jeweils vor Ort erforderlichen Konstruktion. An den Anschlusselementen 3 sind Anschlussaugen 4 vorgesehen, die dazu dienen, Zugglieder 5 anzuschließen.

In den Figuren 3a bis 3d sind vier verschiedene Anschlusselemente 3 gezeigt, welche für alle in der Praxis auftretenden Lastfälle einen sicheren Anschluss der Zugglieder 6 an die Anschlusselemente 3 und die Druckstäbe 2 gewährleisten.

Das Anschlusselement 3 in der Figur 3a ist mit einem Befestigungselement 6 versehen, welches zur Befestigung der Fassadenkonstruktion an dem Bauwerk 7 dient. Die beiden Anschlusselemente 3 sind jeweils mit zwei Anschlussaugen 4 versehen, die sich einachsig gegenüberliegen und daher den Anschluss von jeweils zwei Zuggliedern 5 ermöglichen, wie dies auch aus Figur 4a zu erkennen ist, die einen Schnitt durch ein Anschlusselement 3 nach Figur 3a zeigt.

In Figur 3b ist ein Druckstab 2 gezeigt, bei dem an jedem der Enden ein Anschlusselement 3 aufgesteckt ist. Hier können an dem linken Anschlusselement 3 zwei Zugglieder 5 angeschlossen werden, wie es bereits in Figur 3a gezeigt ist, während an dem rechten Anschlusselement 2 vier Zugglieder 5 angeschlossen werden. Dazu sind insgesamt vier Anschlussaugen 4 vorgesehen sind, die sich paarweise einachsig gegenüberliegen und daher den Anschluss von vier Zuggliedern 5 ermöglichen, die alle in der gleichen Ebene liegen.

Figur 3c zeigt eine weitere Ausführungsvariante der Anschlusselemente 3, bei der nicht nur an den beiden Enden des Druckstabes 2 ein Anschlusselement 3 angeordnet ist, sondern zusätzlich auch noch im mittleren Bereich des Druckstabes 2, um auch in einer mittleren Ebene Zugglieder 5 anschließen zu können.

In der Figur 3d ist eine Ausführung gezeigt, bei der an den beiden Enden des Druckstabes 2 je ein Anschlusselement 3 vorgesehen ist. Jedes der Anschlusselemente 3 ist mit sechs Anschlussaugen 4 versehen, die sich zweiachsig kreuzweise gegenüberliegen.

In Figur 4b ist ein Anschlusselement 2 dargestellt, bei dem vier Anschlussaugen 4 vorgesehen sind, die sich zweiachsig kreuzweise gegenüberliegen und somit den Anschluss von insgesamt vier Zuggliedern 5 ermöglichen.

Die Figuren 5a bis 5c zeigen das in den übrigen Figuren dargestellte Anschlusselement 3 in einer vergrößerten Detailansicht bei unterschiedlichen Einsatzzwecken. Figur 5a zeigt das Anschlusselement 3 gemäß Figur 3a, Figur 5b das Anschlusselement 3 gemäß Figur 3c und Figur 5c das Anschlusselement 3 gemäß Figur 3b jeweils in einer vergrößerten Darstellung.

Wie sich aus einem Vergleich der Figuren 5a bis 5c ergibt, weist das Anschlusselement 3 in allen dargestellten Fällen einen einseitig offenen topfförmigen Grundkörper 8 mit einem Boden 9 auf, in dem eine mittige Durchgangsöffnung 10 angeordnet ist. Im Bereich des Bodens 9 ist an dem Grundkörper 8 ein abgesetzter Ansatz 11 vorgesehen, auf den der Druckstab 2 derart aufsteckbar ist, dass sich der Druckstab 2 mit seiner Stirnkante an dem Grundkörper 8 abstützt. Durch den teilweise in den Druckstab 2 hineinragenden Ansatz 11 ist außerdem eine sichere Lagerung des Druckstabes 2 auf dem Ansatz 11 des Anschlusselementes 3 gewährleistet. Der topfförmige Grundkörper 8 weist weiterhin eine Umfangswand 12 auf, die auf ihrer Innenseite mit einem Gewinde 13 versehen ist. Auf der Außenseite ist die Umfangswand 12 mit den bereits erwähnten Anschlussaugen 4 zur Befestigung der Zugglieder 5 versehen.

Zur festen, aber lösbaren Verbindung von Druckstab 2 und Anschlusselementen 3 dient eine Verbindungsstange 14, welche den Druckstab 2 und die Durchgangsöffnung 10 in dem Anschlusselement 3 durchsetzt. Dazu wird auf die beiden Enden des Druckstabes 2 jeweils ein Anschlusselement 3 aufgesteckt. Durch die beiden Anschlusselemente 3 und den Druckstab 2 wird dann die Verbindungsstange 14 gesteckt und mittels innenliegender Muttern 15 verschraubt, wie es in Figur 5a für das rechte Anschlusselement 3 und in Figur 5c für das linke Anschlusselement 3 gezeigt ist.

In den Figuren 5a bis 5c ist außerdem zu erkennen, dass ein und dasselbe Anschlusselement 3 sowohl auf der rechten Seite als auch auf der linken Seite oder im mittleren Bereich des Druckstabes 2 verwendet werden kann.

In Figur 5a ist die Verwendung des Anschlusselementes 3 am rechten Ende des Druckstabes 2 gezeigt. Um den Druckstab 2 an dem Bauwerk 7 zu befestigen, ist in das Gewinde 13 der Umfangswand 12 das bereits im Zusammenhang mit der Figur 3a erwähnte Befestigungselement 6 eingeschraubt, mit dessen Hilfe der Druckstab 2 an dem Bauwerk 7 befestigt werden kann.

In Figur 5c ist die Verwendung des Anschlusselementes 3 am linken Ende des Druckstabes 2 gezeigt. Um das dort befindliche Ende der Verbindungsstange 14 und die auf die Verbindungsstange 14 aufgeschraubte Mutter 15 abzudecken, ist in das Gewinde 13 in der Umfangswand 12 eine Verschlusskappe 16 eingeschraubt.

In Figur 5b ist eine Variante dargestellt, bei welcher der Druckstab 2 auch in seinem mittleren Bereich mit einem Anschlusselement 3 zum Anschluss einer mittleren Ebene von Zuggliedern 5 versehen ist. Dazu ist in das Gewinde 13 in der Umfangswand 12 ein Adapterelement 17 zum Aufsetzten eines weiteren Druckstabes 3 eingeschraubt. Dieses Adapterelement 17 hat einen Außenumfang, der dem Außenumfang des Ansatzes 11 entspricht, so dass der Druckstab 2 auf das Adapterelement 17 aufgesteckt werden kann und sich mit seiner Stirnseite an dem Grundkörper 8 abstützt. Das Adapterelement 17 ist mit einer mittigen Durchgangsbohrung 18 versehen, durch welche die den Druckstab 2 und die Anschlusselemente 3 verbindende Verbindungsstange 14 hindurchgeht.

Der Ansatz 11 ist im Bereich des Bodens 9 des topfförmigen Grundkörpers 8 mit einer Ringnut 19 versehen, in welche ein O-Ring eingesetzt ist, der eine dichte Verbindung zwischen dem Ansatz 11 und dem aufgesteckten Druckstab 2 ermöglicht. Auch in dem Adapterelement 17 ist eine Ringnut für den O-Ring eingearbeitet.

Jedes Anschlusselement 3 kann auf der rechten Seite, auf der linken Seite oder im mittleren Bereich des Druckstabes 2 mit unterschiedlichen Zuggliedanschlussvarianten als standardisiertes, vorgefertigtes Bauteil verwendet werden. Die Druckstäbe 2 können wirtschaftlich auf jede individuell benötigte Länge vorkonfektioniert oder direkt auf der Baustelle durch einfache Arbeitsschritte abgelängt werden. Alle Einzelkomponenten können individuell ineinander gesteckt und mit der innenliegenden Verbindungsstange 14 sicher über eine einfache Schraubverbindung innerhalb der Anschlusselemente 3 verspannt werden. Somit lassen sich beliebige Druckstabsysteme in beliebigen Abmessungen einfach, schnell und wirtschaftlich direkt am Installationsort aus wenigen, überschaubaren Einzelteilen zusammensetzen.

## Patentansprüche

1. Druckstabsystem für eine verspannte Fassadenkonstruktion, mit zumindest einem Druckstab (2); und mit an dem Druckstab (2) angeordneten Anschlusselementen für Zugglieder (5) u. dgl., wobei jedes Anschlusselement (3) als vorgefertigtes Einzelteil ausgebildet ist, welches lösbar mit dem Druckstab (2) verbindbar ist, **dadurch gekennzeichnet, dass** jedes Anschlusselement (3) einen hohlen topfförmigen Grundkörper (8) aufweist, in dessen Boden (9) eine Durchgangsöffnung (10) zum Durchtritt einer Verbindungsstange (14) vorgesehen ist, und dass der topfförmige Grundkörper (8) im Bereich seines Bodens (9) einen abgesetzten Ansatz (11) aufweist, auf den der Druckstab (2) derart aufsteckbar ist, dass sich der Druckstab (2) mit seiner Stirnseite an dem Grundkörper (8) abstützt, und dass der topfförmige Grundkörper (8) eine Umfangswand (12) aufweist, die an ihrer Innenseite mit einem Gewinde (13) versehen ist, in das ein Befestigungselement (6) zur Anbringung an einem Bauwerk (7) eingeschraubt wird.

2. Druckstabsystem nach Anspruch 1, **dadurch gekennzeichnet, dass** je ein Anschlusselement (3) am vorderen und am hinteren Ende des Druckstabes (2) anbringbar ist.

3. Druckstabsystem nach einem der vorhergehenden Ansprüche, **dadurch gekennzeichnet, dass** das am hinteren Ende anbringbare Anschlusselement (3) mit einer Verschlusskappe (16) abdeckbar ist.

4. Druckstabsystem nach Anspruch 1, **dadurch gekennzeichnet, dass** der Druckstab (2) und die Anschlusselemente (3) über die den Druckstab (2) und die Anschlusselemente (3) durchgreifende Verbindungsstange (14) miteinander verschraubbar sind.

5. Druckstabsystem nach einem der vorhergehenden Ansprüche, **dadurch gekennzeichnet, dass** zwischen den an den beiden Enden des Druckstabes (2) anbringbaren Anschlusselementen (3) ein weiteres Anschlusselement (3) in den Druckstab (2) einsetzbar ist.

6. Druckstabsystem nach einem der vorhergehenden Ansprüche, **dadurch gekennzeichnet, dass** jedes Anschlusselement (3) mit Anschlussaugen (4) für die Zugglieder (5) versehen ist.

7. Druckstabsystem nach Anspruch 6, **dadurch gekennzeichnet, dass** zwei Anschlussaugen (4) vorgesehen sind, die sich einachsig gegenüberliegen.

8. Druckstabsystem nach Anspruch 6, **dadurch gekennzeichnet, dass** vier Anschlussaugen (4) vorgesehen sind, die sich zweiachsig kreuzweise gegenüberliegen.

9. Druckstabsystem nach Anspruch 6, **dadurch gekennzeichnet, dass** vier Anschlussaugen (4) vorgesehen sind, die sich paarweise einachsig gegenüberliegen.

10. Druckstabsystem nach Anspruch 6, **dadurch gekennzeichnet, dass** sechs Anschlussaugen (4) vorgesehen sind, die sich kreuzweise zweiachsig gegenüberliegen.

11. Druckstabsystem nach Anspruch 1, **dadurch gekennzeichnet, dass** in das Gewinde (13) ein Adapterelement (17) zum Aufsetzten des weiteren Druckstabes (2), das Befestigungselement (6) zur Befestigung des Druckstabsystems an dem Bauwerk (7) oder die Verschlusskappe (16) einschraubbar ist.

12. Druckstabsystem nach Anspruch 1, **dadurch gekennzeichnet, dass** im Bereich des Ansatzes (11) eine Ringnut (19) zur Aufnahme eines O-Ringes vorgesehen ist.

## Claims

1. A compression bar system for a braced façade structure, including at least one compression bar (2); and including connecting elements for traction members (5) and the like, which elements are disposed at the compression bar (2), wherein each connecting element (3) is formed as a prefabricated component, which can be releasably connected to the compression bar (2), **characterized in that** each connecting element (3) includes a hollow pot-shaped base body (8), in the bottom (9) thereof a through-opening (10) for the passage of a connecting rod (14) being provided, and **in that** the pot-shaped base body (8), in the area of its bottom (9), includes a stepped shoulder (11), onto which the compression bar (2) is fittable in such a way that the compression bar (2) with its frontal side bears against the base body (8), and **in that** the pot-shaped base body (8) includes a peripheral wall (12), which on its inside is provided with a thread (13) into which an attaching element (6) is screwed for affixing to a building structure (7).

2. The compression bar system according to claim 1, **characterized in that** respectively one connecting element (3) can be fastened to the front and to the rear ends of the compression bar (2).

3. The compression bar system according to any of the preceding claims, **characterized in that** the connecting element (3), which can be fastened to the rear end, can be covered with a covering cap (16).

4. The compression bar system according to claim 1, **characterized in that** the compression bar (2) and the connecting elements (3) are screwable to each other by means of the connecting rod (14) which passes through the compression bar (2) and the connecting elements (3).

5. The compression bar system according to any of the preceding claims, **characterized in that** an additional connecting element (3) can be inserted into the compression bar (2) between the connecting elements (3) which can be fastened to the two ends of the compression bar (2).

6. The compression bar system according to any of the preceding claims, **characterized in that** each connecting element (3) is provided with connecting lugs (4) for the traction members (5).

7. The compression bar system according to claim 6, **characterized in that** two connecting lugs (4) are provided, which are located uniaxially opposite each other.

8. The compression bar system according to claim 6, **characterized in that** four connecting lugs (4) are provided, which are located biaxially crosswise opposite each other.

9. The compression bar system according to claim 6, **characterized in that** four connecting lugs (4) are provided, which are located uniaxially opposite each other in pairs.

10. The compression bar system according to claim 6, **characterized in that** six connecting lugs (4) are provided, which are located biaxially crosswise opposite each other.

11. The compression bar system according to claim 1, **characterized in that** an adapter element (17) for the attachment of the additional compression bar (2) can be screwed into the thread (13), the attaching element (6) for attaching the compression bar system at the building structure (7), or the covering cap (16).

12. The compression bar system according to claim 1, **characterized in that** an annular groove (19) for receiving an O-ring is provided in the area of the shoulder (11).

## Revendications

1. Système de barres travaillant à la compression pour la construction d'une façade haubanée, avec au moins une barre travaillant à la compression (2) ; et avec des éléments de raccordement pour des membres de traction (5) et similaire, lesquels éléments sont agencés à la barre travaillant à la compression (2), chaque élément de raccordement (3) étant aménagé comme composant préfabriqué qui peut être connecté de façon détachable à la barre travaillant à la compression (2), **caractérisé en ce que** chaque élément de raccordement (3) présente un corps de base (8) creux en forme de pot, dans le fond (9) duquel est prévue une ouverture de passage (10) pour le passage d'une tige de connexion (14), et **en ce que**, dans la région de son fond (9), le corps de base en forme de pot (8) présente un épaulement (11) étagé sur lequel la barre travaillant à la compression (2) peut être embrochée de telle façon que la barre travaillant à la compression (2) avec sa face frontale s'appuie contre le corps de base (8), et **en ce que** le corps de base en forme de pot (8) présente une paroi circonférentielle (12) laquelle, sur sa face intérieure, est pourvue d'un taraudage (13) dans lequel un élément de fixation (6) est vissé pour la pose sur un ouvrage (7).

2. Système de barres travaillant à la compression selon la revendication 1, **caractérisé en ce que** respectivement un élément de raccordement (3) peut être affixé sur l'extrémité avant et arrière de la barre travaillant à la compression (2).

3. Système de barres travaillant à la compression selon les revendications précédentes, **caractérisé en ce que** l'élément de raccordement (3), qui peut être affixé sur l'extrémité arrière, peut être couvert avec un chapeau d'obturation (16).

4. Système de barres travaillant à la compression selon la revendication 1, **caractérisé en ce que** la barre travaillant à la compression (2) et les éléments de raccordement (3) peuvent être vissés entre-eux par l'intermédiaire de la tige de connexion (14) qui passe à travers la barre travaillant à la compression (2) et les éléments de raccordement (3).

5. Système de barres travaillant à la compression selon l'une des revendications précédentes, **caractérisé en ce qu**'un élément de raccordement (3) additionnel peut être inséré entre les éléments de raccordement (3) qui peuvent être affixés sur les deux extrémités de la barre travaillant à la compression (2).

6. Système de barres travaillant à la compression selon l'une des revendications précédentes, **caractérisé en ce que** chaque élément de raccordement (3) est pourvu d'oeillets de raccordement (4) pour les membres de traction (5).

7. Système de barres travaillant à la compression selon la revendication 6, **caractérisé en ce que** deux oeillets de raccordement (4) sont prévus qui, de façon monoaxe, se trouvent face à face.

8. Système de barres travaillant à la compression selon la revendication 6, **caractérisé en ce que** quatre oeillets de raccordement (4) sont prévus qui, de façon biaxe et en forme de croix, se trouvent face à face.

9. Système de barres travaillant à la compression selon la revendication 6, **caractérisé en ce que** quatre oeillets de raccordement (4) sont prévus qui, en paires et de façon monoaxe, se trouvent face à face.

10. Système de barres travaillant à la compression selon la revendication 6, **caractérisé en ce que** six oeillets de raccordement (4) sont prévus qui, de façon biaxe et en forme de croix, se trouvent face à face.

11. Système de barres travaillant à la compression selon la revendication 1, **caractérisé en ce qu**'un élément adaptateur (17) pour la mise en place d'une autre barre travaillant à la compression (2), l'élément de fixation (6) pour la fixation du système de barres travaillant à la compression sur l'ouvrage (7) ou le chapeau d'obturation (16) peuvent être vissés dans le taraudage (13).

12. Système de barres travaillant à la compression selon la revendication 1, **caractérisé en ce que** dans la région de l'épaulement (11) une rainure annulaire (19) est prévue pour la réception d'un joint rond.
